# FASCICULE DE BREVET EUROPEEN

(11) **EP 0 567 411 B1**
(45) Date de publication et mention de la délivrance du brevet: **26.06.1996**
(21) Numéro de dépôt: 93401067.9
(22) Date de dépôt: 23.04.1993
(51) Int. Cl.: F28F 9/00

(54) **Traverse pour le montage d'un radiateur de véhicule**
Seitenteil für die Montage eines Fahrzeugradiators
Traverse for mounting a vehicle radiator

(30) Priorité: 24.04.1992 FR 9205112
(43) Date de publication de la demande: 27.10.1993
(73) Titulaire: VALEO THERMIQUE MOTEUR, 78320 Le Mesnil Saint-Denis (FR)
(72) Inventeur: Naty, Jean-Claude, F-95100 Argenteuil (FR); Iem, Jean-François, F-92190 Meudon (FR)
(74) Mandataire: Gamonal, Didier

(56) Documents cités:
- EP-A- 0 256 913
- DE-U- 8 629 407
- GB-A- 2 098 313
- US-A- 1 784 766
- US-A- 4 619 313

## Description

L'invention concerne un échangeur de chaleur comprenant un faisceau de tubes dont les extrémités débouchent dans au moins une boîte à fluide et au moins une traverse allongée destinée à s'étendre le long d'un flanc du faisceau de tubes, parallèlement aux tubes, en étant assemblée dans l'une de ses régions d'extrémités à la boîte à fluide allongée s'étendant transversalement au faisceau comme cela est décrit, par exemple, dans le document EP-A-0256 913.

De telles traverses sont utilisées en particulier pour le montage de radiateurs de grandes dimensions pour le refroidissement des moteurs de véhicules industriels, qui, en raison de leur coût élevé, doivent être démontables pour des réparations éventuelles.

Il est connu d'utiliser les mêmes boîtes à fluide et les mêmes ailettes de refroidissement pour des radiateurs ayant des capacités de refroidissement différentes. Les radiateurs diffèrent alors entre eux par la longueur des tubes et par conséquent des traverses, ce qui conduit à prévoir différents modèles de traverses.

Le but de l'invention est de réduire encore le nombre de pièces différentes nécessaires pour la réalisation des différentes tailles d'échangeurs de chaleur.

A cet effet, l'invention est caractérisée en ce que la traverse comporte au moins deux emplacements munis de moyens d'assemblage, écartés l'un de l'autre le long le long de ladite région d'extrémité et permettant de monter la même boîte à eau sur la même traverse à des distances différentes de manière à réaliser des radiateurs de hauteurs différentes.

Des caractéristiques optionnelles avantageuses de la traverse selon l'invention sont énoncées ci-après :
- elle comprend une semelle plate propre à s'appuyer sur ledit flanc du faisceau ;
- la semelle se raccorde à deux ailes longitudinales tournées à l'opposé de sa surface de contact avec le faisceau, conférant à la traverse un profil en U.;
- dans ladite région d'extrémité, la semelle est décalée de façon à s'éloigner de la surface de contact avec le faisceau pour permettre le logement d'une boîte à fluide de longueur supérieure à la largeur du faisceau ;
- au moins un volet sensiblement rectangulaire, dont un côté orienté dans la direction longitudinale de la traverse a une longueur sensiblement égale au pas entre deux emplacments d'assemblage, est découpé dans la partie décalée de la semelle de façon à pouvoir se plier, selon ledit côté, pour s'étendre soit dans le plan de ladite partie décalée, en regard de la boîte à fluide, lorsque celui des deux emplacements le plus éloigné de l'extrémité de la traverse est utilisé, soit transversalement à ce plan en direction du flanc du faisceau, pour barrer le passage de l'air entre celui-ci et la partie décalée, lorsque l'emplacement le plus proche de l'extrémité est utilisé.

La totalité de l'air doit alors traverser le faisceau, améliorant ainsi l'échange thermique. De plus la traverse peut s'appliquer sur le faisceau sensiblement sur toute la longueur de celui-ci, renforçant la rigidité de l'assemblage.
- Il est prévu au moins trois emplacements d'assemblage et autant de volets repliables que d'emplacements, moins un, sensiblement alignés et juxtaposés dans la direction longitudinale de la traverse.
- Les moyens d'assemblage comprennent des trous traversant la semelle et propres à recevoir des vis se vissant dans la boîte à fluide.

Un tel échangeur de chaleur peut notamment comprendre deux traverses s'étendant le long des deux flancs opposés du faisceau respectivement et assemblées à la boîte à fluide chacune en l'un de ses emplacements d'assemblage.

D'autres caractéristiques et avantages de l'invention apparaîtront à l'examen de la description détaillée ci-après, et des dessins annexés, sur lesquels :
- la figure 1 est une vue en élévation d'un radiateur de véhicule industriel selon l'invention ;
- la figure 2 est une vue correspondant à la figure 1, montrant l'une des deux traverses du radiateur, à plus grande échelle ;
- la figure 3 représente la traverse de la figure 2, comme vue par le côté du radiateur ; et
- la figure 4 est une vue en coupe selon la ligne IV-IV de la figure 3, à plus grande échelle;

Le radiateur illustré à la figure 1 comprend un faisceau de tubes 1 composé d'une série de tubes verticaux et d'une série d'ailettes non représentés en détail, une boîte à eau supérieure 2 et une boîte à eau inférieure 3, allongées horizontalement dans la direction latérale du faisceau 1 et dans lesquelles débouchent respectivement les extrémités supérieures et les extrémités inférieures des tubes, et deux traverses 4 et 5 allongées verticalement, assemblées aux boîtes à eau par leurs régions d'extrémités et encadrant latéralement le faisceau 1.

Les traverses 4 et 5 ont la même structure et sont symétriques l'une de l'autre par rapport à un plan vertical médian du radiateur. Seule la traverse 4 sera décrite en se référant aux figures 2 à 4. Cette traverse est formée par une bande de tôle métallique pliée selon deux lignes longitudinales parallèles pour former une semelle 6 et deux ailes 7 et 8. Dans la région d'extrémité supérieure de la traverse, les deux ailes et les zones marginales, adjacentes à celles-ci, de la semelle sont éliminées par des découpes latérales 9 et 10 pour ne laisser subsister qu'une zone médiane 11 de la semelle. Cette zone résiduelle est d'abord pliée sensiblement à angle droit, à partir du plan de base P de la semelle et du même côté de celui-ci que les ailes, selon une ligne sensiblement transversale 12 pour former un décrochement 13, puis pliée de nouveau sensiblement à angle droit selon une autre ligne transversale 14 pour former une portion sensiblement plane 15 sensiblement parallèle au plan P et s'étendant vers le haut, c'est-à-dire à l'opposé de la portion principale de la semelle, par rapport au décrochement 13.

La région d'extrémité inférieure de la traverse présente la même configuration qui vient d'être décrite pour la région d'extrémité supérieure, à ceci près que les découpes latérales 16, 17 n'éliminent pas toute la largeur des ailes 7 et 8, mais seulement la zone marginale de celle-ci adjacente à la semelle. Les portions résiduelles des ailes s'étendent, dans les mêmes plans que les parties principales de celles-ci, jusqu'au droit de l'extrémité inférieure de la région décalée inférieure 18 de la semelle, laquelle s'étend parallèlement au plan P et est raccordée à la partie principale de la semelle par un décrochement 19.

La région décalée supérieure 15 de la semelle est traversée par deux trous 20 disposés symétriquement l'un de l'autre par rapport à un plan longitudinal médian. Ces trous servent à assembler la traverse à la boîte à eau supérieure 2, qui présente à cet effet un bossage 21 faisant saillie sur sa paroi d'extrémité (figure 1) et comportant une surface d'appui plane pour la région 15, décalée vers l'extérieur du radiateur par rapport au plan du flanc correspondant 22 du faisceau de tubes 1. L'assemblage est réalisé au moyen de vis qui s'engagent dans les trous 20 et se vissent dans le bossage 21, et dont les têtes appliquent la région 15 de la semelle contre la surface d'appui du bossage. L'assemblage de la traverse sur la boîte à eau inférieure 3 est réalisée de la même façon que sur la boîte à eau 2, grâce à deux trous 23 traversant la région décalée inférieure 18 de la semelle et disposés symétriquement l'un de l'autre par rapport au plan longitudinal médian, et à un bossage 24 faisant saillie sur la paroi d'extrémité de la boîte à eau 3.

Selon l'invention, la portion 18 présente deux autres paires de trous 25 et 26 respectivement, dont les positions se déduisent de celles des trous 23 par des translations dans la direction longitudinale de la traverse et vers le haut. Les paires de trous 23, 25 et 26 définissent trois emplacements d'assemblage permettant de monter la même boîte à eau 3 sur la même traverse 4 à des distances décroissantes de la boîte à eau supérieure 2, pour réaliser des radiateurs de hauteurs décroissantes.

Les décalages des régions 15 et 18 de la semelle par rapport au plan de base P de celui-ci, qui peuvent être inégaux, correspondent aux décalages des faces d'appui des bossages 21 et 24 des boîtes à eau par rapport au plan du flanc 22 du faisceau de tubes, ce qui permet à la semelle de venir pratiquement en appui sur ce dernier plan. En revanche le décrochement 19, prévu pour permettre le logement de l'extrémité de la boîte à eau 3, y compris du collecteur 27 qui constitue la paroi supérieure de celle-ci, lorsque la paire de trous supérieure 26 de la région 18 est utilisée pour l'assemblage, se trouve à une distance appréciable au-dessus du collecteur 27 lorsque la paire de trous 23 ou la paire de trous 25 est utilisée. Il se forme alors un espace libre limité vers le haut par le décrochement 19, vers le bas par le collecteur 27, vers la gauche par le flanc 22 et vers la droite par la portion de semelle 18. Pour éviter que de l'air passe dans cet espace libre au lieu de traverser le faisceau 1, diminuant ainsi l'efficacité du radiateur, ou au moins pour limiter ce passage d'air, il est prévu deux volets 28 et 29 découpés dans la tôle de la région 18 de la semelle et reliés à celle-ci respectivement pas deux lignes de pliage 30 et 31 mutuellement alignées dans la direction longitudinale de la traverse. Ces deux volets ont une forme rectangulaire dont la ligne 30, 31 constitue l'un des côtés, et s'inscrivent, avant d'être pliés hors du plan de la région 18, dans une découpe rectangulaire 32 de largeur légèrement supérieure à la largeur de chaque volet et de hauteur légèrement supérieure à la somme des hauteurs de ceux-ci, comme indiqué en trait mixte à la figure 3. La largeur des volets est sensiblement égale à la distance entre le plan P et le plan de la région 18, de telle sorte que, quand ils sont pliés à 90° en direction du plan P, comme montré aux figures 1, 2 et 4, leurs bords 33 et 34, opposés aux lignes de pliage 30 et 31, sont situés sensiblement dans ce plan. Par ailleurs les bords supérieurs 35 et 36 de la découpe 32 et du volet 29 sont très proches du décrochement 19, et les hauteurs des volets 28 et 29 correspondent respectivement aux entr'axes entre les trous 23 et 25 et entre les trous 25 et 26 respectivement. Lorsque les deux volets sont ainsi pliés, comme montré à la figure 1, ils s'étendent en travers de l'espace libre décrit plus haut, sur la majeure partie de la section de passage d'air correspondante. Le même résultat est obtenu en pliant le seul volet 29 perpendiculairement au plan P lorsque la boîte à eau 3 est assemblée à la traverse en utilisant les trous 25.

## Revendications

1. Echangeur de chaleur comprenant un faisceau de tubes dont les extrémités débouchent dans au moins une boîte à fluide et au moins une traverse allongée (4) destinée à s'étendre le long d'un flanc (22) du faisceau de tubes (1), parallèlement aux tubes, en étant assemblée dans l'une (18) de ses régions d'extrémités à la boîte à fluide allongée (3) s'étendant transversalement au faisceau, caractérisé en ce que la traverse (4) comporte au moins deux emplacements munis de moyens d'assemblage (23,25,26), écartés l'un de l'autre le long de ladite région d'extrémité et permettant de monter la même boîte à eau (3) sur la même traverse (4) à des distances différentes de manière à réaliser des radiateurs de hauteurs différentes.

2. Echangeur selon la revendication 1, caractérisé en ce qu'il comprend une semelle plate (6) propre à s'appuyer sur ledit flanc du faisceau.

3. Echangeur selon la revendication 2, caractérisé en ce que la semelle se raccorde à deux ailes longitudinales (7,8) tournées à l'opposé de sa surface de contact avec le faisceau, conférant à la traverse un profil en U.

4. Echangeur selon l'une des revendications 2 et 3, caractérisé en ce que, dans ladite région d'extrémité, la semelle est décalée de façon à s'éloigner de la surface de contact avec le faisceau pour permettre le logement d'une boîte à fluide (3) de longueur supérieure à la largeur du faisceau.

5. Echangeur selon la revendication 4, caractérisé en ce qu'au moins un volet sensiblement rectangulaire (28,29), dont un côté (30,31) orienté dans la direction longitudinale de la traverse a une longueur sensiblement égale au pas entre deux emplacements d'assemblage, est découpé dans la partie décalée (18) de la semelle de façon à pouvoir se plier, selon ledit côté, pour s'étendre soit dans le plan de ladite partie décalée, en regard de la boîte à fluide, lorsque l'emplacement (26) le plus éloigné de l'extrémité de la traverse est utilisé, soit transversalement à ce plan en direction du flanc du faisceau, pour barrer le passage de l'air entre celui-ci et la partie décalée, lorsque les emplacements (23,25) les plus proches de l'extrémité sont utilisés.

6. Echangeur selon la revendication 6, caractérisé en ce qu'il est prévu au moins trois emplacements d'assemblage (23,25,26) et autant de volets repliables (28,29) que d'emplacements, moins un, sensiblement alignés et juxtaposés dans la direction longitudinale de la traverse.

7. Echangeur selon l'une des revendications 2 à 6, caractérisé en ce que les moyens d'assemblage comprennent des trous (23,25,26) traversant la semelle et propres à recevoir des vis se vissant dans la boîte à fluide.

8. Echangeur de chaleur selon la revendication 1, caractérisé en ce qu'il comprend deux traverses (4,5) s'étendant le long des deux flancs opposés du faisceau respectivement et assemblées à la boîte à fluide (3) chacune en l'un de ses emplacements d'assemblage.

## Patentansprüche

1. Wärmetauscher mit einem Rohrbündel, dessen Enden in mindestens einen Wasserkasten münden, und mit mindestens einem länglichen Seitenteil (4), das sich entlang einer Seitenfläche (22) des Rohrbündels (1) parallel zu den Rohren erstreckt, wobei es in einem (18) seiner Endabschnitte mit dem länglichen Wasserkasten (3) verbunden ist, der sich quer zum Rohrbündel erstreckt, **dadurch gekennzeichnet**, daß das Seitenteil (4) mindestens zwei mit Verbindungsmitteln (23, 25, 26) versehene Anbringungsstellen umfaßt, die durch einen Abstand längs des besagten Endabschnitts voneinander entfernt sind und die den Einbau des gleichen Wasserkastens (3) an dem gleichen Seitenteil (4) in unterschiedlichen Abständen ermöglichen, um Radiatoren mit unterschiedlichen Höhen auszuführen.

2. Wärmetauscher nach Anspruch 1, **dadurch gekennzeichnet**, daß er ein flaches Fußstück (6) umfaßt, das an der besagten Seitenfläche des Rohrbündels zur Auflage kommen kann.

3. Wärmetauscher nach Anspruch 2, **dadurch gekennzeichnet**, daß sich das Fußstück an zwei Längsschenkel (7, 8) anschließt, die entgegengesetzt zu ihrer Kontaktfläche mit dem Rohrbündel gerichtet sind und dem Seitenteil ein U-Profil geben.

4. Wärmetauscher nach einem der Ansprüche 2 und 3, **dadurch gekennzeichnet**, daß in dem besagten Endabschnitt das Fußstück so versetzt ist, daß es sich von der Kontaktfläche mit dem Rohrbündel entfernt, um die Aufnahme eines Wasserkastens (3) mit einer Länge zu ermöglichen, die größer als die Breite des Rohrbündels ist.

5. Wärmetauscher nach Anspruch 4, **dadurch gekennzeichnet**, daß mindestens eine in etwa rechteckige Klappe (28, 29), von der eine in der Längsrichtung des Seitenteils ausgerichtete Seite (30, 31) eine Länge hat, die in etwa gleich dem Abstand zwischen den Anbringungsstellen ausfällt, in dem versetzten Teil (18) des Fußstücks ausgeschnitten ist, so daß sie sich entlang der besagten Seite umbiegen kann, um sich entweder in der Ebene des besagten versetzten Teils gegenüber dem Wasserkasten zu erstrecken, wenn die am weitesten vom Ende des Seitenteils entfernte Anbringungsstelle (26) benutzt wird, oder quer zu dieser Ebene in Richtung der Seitenfläche des Rohrbündels, um den Durchgang der Luft zwischen diesem und dem versetzten Teil zu versperren, wenn die am nächsten beim Ende liegenden Anbringungsstellen (23, 25) benutzt werden.

6. Wärmetauscher nach Anspruch 6, **dadurch gekennzeichnet**, daß mindestens drei Anbringungsstellen (23, 25, 26) und umbiegbare Klappen (28, 29) in der Anzahl der Anbringungsstellen minus eine vorgesehen sind, die in der Längsrichtung des Seitenteils in etwa fluchtrecht nebeneinander angeordnet sind.

7. Wärmetauscher nach einem der Ansprüche 2 bis 6, **dadurch gekennzeichnet**, daß die Verbindungsstellen Löcher (23, 25, 26) umfassen, die durch das Fußstück hindurchgehen und Schrauben aufnehmen können, die in den Wasserkasten eingeschraubt werden.

8. Wärmetauscher nach Anspruch 1, **dadurch gekennzeichnet**, daß er zwei Seitenteile (4, 5) umfaßt, die sich jeweils entlang einer der beiden gegenüberliegenden Seitenflächen des Rohrbündels erstrecken und mit dem Wasserkasten (3) jeweils an einer seiner Anbringungsstellen verbunden werden.

## Claims

1. A heat exchanger comprising a bundle of tubes, the ends of which are open into at least one fluid header, together with at least one elongate support structure (4) adapted to extend along a flank (22) of the bundle of tubes (1), parallel to the tubes, being assembled, in one (18) of its end regions, to the elongate fluid header (3) extending parallel to the bundle,
characterised in that the support structure (4) includes at least two fastening portions, having assembly means (23, 25, 26) and being spaced apart from each other along the said end region and enabling the same water header (3) to be mounted on the same support structure (4) at different distances, so that radiators of different heights can be constructed.

2. A heat exchanger according to Claim 1,
characterised in that it includes a flat sole plate (6) which is adapted to abut on the said flank of the bundle.

3. A heat exchanger according to Claim 2,
characterised in that the sole plate is joined to two longitudinal wing portions (7, 8) directed away from its surface of contact with the bundle, so giving the support structure a U-shaped profile.

4. A heat exchanger according to Claim 2 or Claim 3,
characterised in that, in the said end region, the sole plate is offset so as to be spaced away from the surface of contact with the bundle, whereby to enable a fluid header (3) having a length greater than the width of the bundle to be accommodated.

5. A heat exchanger according to Claim 4,
characterised in that at least one substantially rectangular baffle (28, 29), one side (30, 31) of which, orientated in the longitudinal direction of the support structure, has a length substantially equal to the pitch between two assembly fastening portions, is cut in the offset portion (18) of the sole plate in such a way that it can be bent along the said side, so as to extend either in the plane of the said offset portion, in facing relationship to the fluid header, when the fastening portion (26) furthest away from the end of the support structure is used, or transversely to the said plane and towards the flank of the bundle, whereby to bar the passage of air between the latter and the offset portion, when the fastening portions (23, 25) closest to the end are used.

6. A heat exchanger according to Claim 6,
characterised in that there are provided at least three assembly fastening portions (23, 25, 26), and one bendable baffle (28, 29) less than the number of fastening portions, these being substantially aligned and juxtaposed in the longitudinal direction of the support structure.

7. A heat exchanger according to one of Claims 2 to 6,
characterised in that the assembly means comprise holes (23, 25, 26) formed through the sole plate and adapted to receive threaded fasteners screwed into the fluid header.

8. A heat exchanger according to Claim 1,
characterised in that it has two support structures (4, 5) extending respectively along the two opposed flanks of the bundle, and assembled with the fluid header (3) in one of its assembly fastening portions.
